# EUROPÄISCHE PATENTSCHRIFT

(11) **EP 1 423 644 B1**
(45) Veröffentlichungstag und Bekanntmachung des Hinweises auf die Patenterteilung: **08.12.2010**
(21) Anmeldenummer: 02776947.0
(22) Anmeldetag: 28.08.2002
(51) Int. Cl.: F23D 14/54, F23D 14/42

(54) **SCHNEIDBRENNER**
FLAME CUTTER
CHALUMEAU

(30) Priorität: 07.09.2001 DE 10144177
(43) Veröffentlichungstag der Anmeldung: 02.06.2004
(73) Patentinhaber: Messer Cutting & Welding GmbH, 64823 Gross-Umstadt (DE)
(72) Erfinder: VOSSBERG, Rainald, 65719 Hofheim (DE)
(74) Vertreter: Staudt, Armin Walter
(86) Internationale Anmeldenummer: PCT/EP2002/009592
(87) Internationale Veröffentlichungsnummer: WO 2003/023278

(56) Entgegenhaltungen:
- EP-A- 0 397 561
- DE-A- 3 735 598
- DE-B- 1 629 938
- GB-A- 1 023 354
- US-A- 2 695 660
- US-A- 3 053 312

## Beschreibung

Die vorliegende Erfindung betrifft einen Schneidbrenner mit einem eine Mittelachse aufweisenden Brennerkopf, mit dem eine metallische Schneiddüse mit axialer Schneidsauerstoffleitung verbunden ist, die von einer eine axiale Durchgangsbohrung aufweisenden Heizdüse kappenartig umgriffen wird, wobei die Schneiddüse einen Außenmantel aufweist, der mit am Umfang verteilten Längsschlitzen versehen ist, die sich vom unteren, stromabseitigen Ende der Schneiddüse über eine stromaufseitig davon vorgesehene, eine radial umlaufende Auflagefläche bildende Querschnittserweiterung erstrecken, und wobei die Heizdüse im Bereich zwischen ihrem oberen, stromaufseitigen Ende und ihrem Düsenaustritt mit einer eine radial umlaufende, stromaufseitige Stützfläche bildenden Querschnittverengung versehen ist, auf welcher die Schneiddüse mit ihrer Auflagefläche aufliegt, wobei der Außenmantel der Schneiddüse stromabseitig der Auflagefläche als unterer Außenzylinder ausgebildet ist, und die Durchgangsbohrung der Heizdüse stromabseitig der Stützfläche zylinderförmig und als radiale Führung für den unteren Außenzylinder ausgebildet ist.

Weiterhin betrifft die Erfindung eine Verwendung des Schneidbrenners mit einem Düsensystem für einen Schneidbrenner für - in Verbindung mit Sauerstoff - langsam verbrennende und für schnell verbrennende Brenngase.

In der Brennschneidtechnik werden unterschiedliche Brenngase eingesetzt, die sich in langsam verbrennende und in schnell verbrennende Brenngase unterteilen lassen. Vorteilhafterweise sollten die Schneidbrenner einer Brennschneidmaschine im Bedarfsfall mit Brenngasen der einen oder der anderen Kategorie betrieben werden können. Dies erfordert jedoch in der Regel einen Wechsel der Schneidbrenner-Düsen. Häufig werden auch auf einer

Brennschneidmaschine sowohl Schneidbrenner für langsam verbrennende als auch Schneidbrenner für schnell verbrennende Brenngase eingesetzt.

Zum Brennschneiden werden überwiegend Ring- bzw. Schlitzdüsen verwendet. Diese bestehen aus zwei Teilen, der Schneiddüse und der Heizkappe oder

Heizdüse. Beim Düsenwechsel werden diese nacheinander oder mittels Druckschraube verbunden gemeinsam, metallisch dichtend in den Brennerkopf eingeschraubt.

Der Schneidvorgang wird mit einer Brenngas-Heizsauerstoffflamme und Schneidsauerstoff ausgeführt. Der Schneidsauerstoff wird der Schneiddüse über eine axiale Schneidsauerstoffleitung zugeführt, während das Brenngas-Sauerstoff-Gemisch aus einer Brennstoffgemischverteilkammer kommend der Heizdüse zugeführt wird, die die Schneiddüse ringspaltförmig umgibt. Die von der Heizflamme abgegebene und die bei der Verbrennung des Werkstücks entstehende Wärme ermöglicht eine fortlaufende Verbrennung durch den Schneidsauerstoffstrahl.

Ein Schneidbrenner der eingangs genannten Gattung ist in der DE-T2 690 03 588 beschrieben. Bei dem bekannten Schneidbrenner ist die Schneiddüse als sogenannte Schlitzdüse ausgeführt. Diese ist aus einem Metallstück gebildet, das eine äußere kegelstumpfförmige Form mit einem breiten stromaufseitigen Ende und einem schmaleren stromabseitigen Ende aufweist. Die axiale Schneidsauerstoffleitung erstreckt sich vom oberen Ende bis zum Düsenaustritt. Am Außenumfang weist die Schneiddüse eine Reihe radialer Rippen (Längsschlitze) auf, die durch Längsfräsung im Metallkörper gebildet sind und die sich vom stromabseitigen Ende der Schneiddüse bis über einen stromaufseitig vorgesehenen Außenkragen erstrecken, mit dem die Schneiddüse auf einer radialen Innenaussparung in der Innenbohrung der Heizdüse aufliegt.

Die Heizdüse wird von einem massiven Teil mit einer sich zum stromabseitigen Ende konisch verjüngenden Innenbohrung gebildet. Die Innenbohrung weist in ihrem oberen Bereich die erwähnte radiale Innenaussparung auf. Der stromabseitig davon beginnende konische Teil der Innenbohrung ist etwas schmäler gehalten als die Einhüllende der Schneiddüsen-Rippen, so dass diese in der Heizdüse durch Einpressen von oben reibschlüssig fixiert werden kann. Dabei ergibt sich die axiale Anschlagposition durch die Auflage von Außenkragen und Innenaussparung.

Die Fertigung derartiger, konischer Kontaktflächen bei Heiz- und Schneiddüse erfordert einen hohen Aufwand zur Einhaltung der notwendigen Maßhaltigkeit.

Beim Betrieb des Schneidbrenners kommt es zu Verschmutzungen, insbesondere der Schneidsauerstoffleitung, die zu einem Nachlassen der Leistungen führen. Daher ist eine regelmäßige Reinigung erforderlich, bei der die Düsen vollständig auseinandergebaut werden müssen. Dies wirkt sich auf die Passung der konischen Kontaktflächen von Heizdüse und Schneiddüse nachteilig aus und kann darüber hinaus zu Beschädigungen der Düsen führen. Da die Schneiddüse einem stärkeren Verschleiß unterliegt wäre es auch wünschenswert, diese getrennt von der Heizdüse austauschen zu können.

Zudem ist der Einsatz des bekannten Schneidbrenners wegen der Konizität der Düsen auf einen kurzen Arbeitsabstand zwischen Düse und Werkstückoberfläche im Bereich um 5 bis 7 mm festgelegt.

Darüber hinaus ist je nach der Stärke des zu schneidenden Werkstücks und den Schneidparametern der Einsatz eines langsam verbrennenden oder eines schnell verbrennenden Brenngases notwendig. Bei dem bekannten Schneidbrenner muss hierzu eine Auswahl unterschiedlicher Schneiddüsen und darauf abgestimmter Heizdüsen zur Verfügung stehen, was mit einem entsprechenden Aufwand für die Lagerhaltung und den Wechsel der unterschiedlichen Düsen einhergeht.

Ein weiterer Schneidbrenner mit Schneiddüse in Form einer Schlitzdüse ist in der DE 818 482 und in der DE 840 683 C beschrieben. Die Schneiddüse ist aus einem Metallstück gebildet, das eine äußere kegelstumpfförmige Form mit einem breiteren stromaufseitigen Ende und einem kurzen, zylinderförmig auslaufenden Bund aufweist. Das obere Ende der Schneiddüse ist mit einem Außengewinde versehen, das in eine entsprechende Aufnahme des Brennerkopfes gasdicht eingeschraubt ist, wodurch die axiale Anschlagposition der Schneiddüse vorgegeben ist.

Die Heizdüse wird von einem massiven Teil mit einer oben zylinderförmigen, dann sich nach unten konisch verjüngenden und zum unteren Ende hin wieder zylinderförmig auslaufenden Innenbohrung gebildet. Das obere Ende der Heizdüse ist mit einem Außengewinde versehen, mittels dem die Heizdüse am Brennerkopf gasdicht verbunden ist. Hierdurch ergibt sich die axiale Fixierung der Heizdüse. Der konische Teil der Innenbohrung ist etwas schmäler gehalten als der Außenkonus der Schneiddüse, so dass zwischen Heizdüse und Schneiddüse ein Spalt verbleibt. Auch zwischen dem Bund der Schneiddüse und dem unteren Teil der Innenbohrung der Heizdüse ist ein deutlicher Spalt vorgesehen, so dass es bei diesem Schneidbrenner zu keinem Kontakt zwischen Schneiddüse und Heizdüse kommt.

Allerdings gestaltet sich der Austausch der Schneiddüse bei diesem Schneidbrenner sehr aufwendig. Zunächst muss die gasdichte Schraubverbindung der Heizdüse und anschließend die der Schneiddüse geöffnet werden. Um dies zu bewerkstelligen, sind Teilbereiche der Düsen mit Sechskant-Außenprofilen versehen, die zu Schraubenschlüsseln passt. Die Fertigung der konischen Düsenteile ist aufwendig und geringe Maßabweichungen bei der Fertigung oder der Montage führen zu deutlichen Unterschieden in der Spaltweite zwischen den Düsen und damit zu nicht reproduzierbaren Betriebsergebnissen. Durch mehrmaligen Düsenwechsel leidet darüber hinaus die Dichtigkeit der Schraubverbindung.

Aus der US 2,897,884 ist ein Schneidbrenner mit Schneiddüse zu entnehmen, bei dem Heizdüse und Schneiddüse gasdicht miteinander verschraubt sind. Weiterhin ist die Schneiddüse mittels Gewinde am Brennerkopf befestigt. Der Austausch der Schneiddüse ist auch hier aufwendig.

Eine Vereinfachung des Werkzeugwechsels bei Brennschneidmaschinen zum Autogen- oder Plasmaschneiden, insbesondere bei Maschinen mit großer Portalbreite führt zur Senkung der Rüstzeiten und damit zur effektiven Nutzung der Maschinen sowie zur schnelleren Anpassungsfähigkeit an wechselnde Fertigungsaufgaben. Das Wechseln der Düsen ist beispielsweise notwendig, wenn die Düse durch Metallspritzer oder Verschleiß ausgetauscht werden muß oder wenn der Schneidbereich der Düse zu der Stärke des zu schneidenden Werkstücks nicht passt.

In der DE-A1 37 35 598 ist eine Einrichtung zum automatischen Wechsel von Schneiddüsen bei einer Brennschneidmaschine zum Autogen- oder Plasmaschneiden beschrieben, bei der eine Maschinensteuerung vorgesehen ist, mittels der die Brenner zu einem Düsenlager verfahren werden, wobei die auszuwechselnde Düse über eine Entladestelle positioniert, dort gelöst, anschließend der Brenner zu einer Ladestelle verfahren und mit einer neuen Düse bestückt wird. Für die Halterung der Düsen an den Brennern ist eine nach dem Schnellverschlussprinzip arbeitende Kupplung vorgesehen. Hierzu sind jeweils eine Schneiddüse und eine die Schneiddüse kappenartig umgebende Heizdüse an einem Adapterstück angeschraubt. Innerhalb dieser Adapterstücks sind die Gaskanäle vom Brennerkopf zur Heizdüse und vom Brennerkopf zur Schneiddüse ausgeführt und mittels O-Ring-Dichtungen nach außen abgedichtet. Beim Öffnen der Kupplung löst sich das Adapterstück mitsamt der daran angeschraubten Heizdüse bzw. Schneiddüse und wird mittels der Wechselvorrichtung automatisch ausgetauscht.

Die bekannte Vorrichtung sieht einen automatisierten Wechsel der Düsen des Schneidbrenners vor, wobei Schneiddüse und Heizdüse in Verbindung mit dem Adapterstück ausgetauscht werden.

Das Adapterstück verursacht eine vergleichsweise hohe Bauhöhe bei dem bekannten Schneidbrenner und seine Fertigung ist mit zusätzlichen Kosten verbunden.

Aus der GB 1 023 354 A ist ein Schweißbrenner bekannt, der eine Schneiddüse aufweist, die in Form einer Schlitzdüse ausgebildet ist und die von einer Heizdüse umgeben ist. Die Düsen sind im Wesentlichen zylinderförmig ausgebildet. Die Heizdüse ist mit einer konischen Verengung versehen, auf der die Schneiddüse mit einem konischen Außenmantelabschnitt aufliegt. Beidseitig dieser konischen Auflagefläche sind beide Düsen zylinderförmig ausgebildet.

Die Fertigung derartiger, konischer Kontaktflächen bei Heiz- und Schneiddüse erfordert einen hohen Aufwand zur Einhaltung der notwendigen Maßhaltigkeit. In dem Zusammenhang wird erwähnt, dass die Kontaktflächen durch spanlose Umformverfahren erhalten werden können.

Die US 3 053 312 A beschreibt einen Schneidbrenner mit einer zylinderförmigen Schneiddüse, die als Schlitzdüse ausgeführt ist, und die von einer Heizdüse mit im Wesentlichen zylinderförmiger Innenbohrung umgeben ist. Für eine variable axiale Fixierung der Bauteile zueinander ist die Schneiddüse an ihrem oberen Ende mit einem Kragen versehen, der über eine auf einer nach oben weisenden Stufe der Innenbohrung der Heizdüse aufliegt.

Der vorliegenden Erfindung liegt daher die Aufgabe zugrunde, einen Schneidbrenner - insbesondere für eine Brennschneidmaschine - bereitzustellen, der einen einfachen und schnellen Düsenwechsel ermöglicht, und der sich gleichzeitig durch einfache und kompakte Konstruktion auszeichnet, die mit leichter Instandhaltung, einfacher Wartung und einer kostengünstigen Fertigung einhergeht, und bei dem darüber hinaus der Aufwand für die Lagerhaltung der Verschleißteile verringert ist.

Außerdem liegt der Erfindung die Aufgabe zugrunde, eine Verwendung des erfindungsgemäßen Schneidbrenners mit einem Düsensystem anzugeben, das Düsen für langsam verbrennende Brenngase und für schnell verbrennende Brenngase umfasst, und bei dem der Aufwand für die Lagerhaltung der Verschleißteile und den Düsenwechsel verringert ist.

Hinsichtlich des Schneidbrenners wird diese Aufgabe ausgehend von dem eingangs genannten Schneidbrenner erfindungsgemäß dadurch gelöst, dass die umlaufende Kante der Auflagefläche als außere Abschlusskante einer sich senkrecht zur Mittelachse erstreckenden Auflagefläche gebildet wird.

Beim erfindungsgemäßen Schneidbrenner ist die Durchgangsbohrung der Heizdüse mindestens in dem Längenabschnitt stromabseitig der Stützfläche bis zum Düsenaustritt zylinderförmig ausgebildet. Dieser zylinderförmig ausgebildete Längenabschnitt der Heizdüse wird im folgenden als "Innenzylinder" bezeichnet.

Außerdem ist auch der Außenmantel der Schneiddüse mindestens in dem Längenabschnitt zwischen ihrer Auflagefläche und dem Düsenaustritt zylinderförmig ausgebildet. In diesem Längenabschnitt ist die Schneiddüse mit den am Außenumfang verteilten Längsschlitzen versehen, deren Einhüllende als "unterer Außenzylinder" bezeichnet wird.

Der Innenzylinder der Heizdüse dient als radiale Führung für das stromabseitige Ende der Schneiddüse. Hierzu umgibt die Heizdüse den unteren Außenzylinder der Schneiddüse mit geringem radialem Spiel. Dies führt einerseits dazu, dass Schneiddüse und Heizdüse ohne großen Aufwand und ohne die Gefahr einer Beschädigung von Pass- oder Kontaktflächen getrennt voneinander vom Brennerkopf gelöst werden können, und die Führung trägt zur radialen Zentrierung der Schneiddüse bei.

Durch die Auflage der Schneiddüse auf der Stützfläche der Heizdüse sind die beiden Düsen auch axial - ohne mechanische Verbindung zwischen Schneiddüse und Heizdüse - zueinander fixiert. Eine formschlüssige Verbindung oder eine reibschlüssige metallische Verbindung - wie die Presspassung zwischen Heizdüse und Schneiddüse bei dem eingangs erwähnten bekannten Schneidbrenner - ist nicht erforderlich, so dass der Düsenwechsel beim erfindungsgemäßen Schneidbrenner insgesamt erleichtert ist.

Die Heizdüse ist aufgrund ihrer Ausbildung mit Innenzylinder für den Einsatz mit unterschiedlichen Schneiddüsen, beispielsweise von Schneiddüsen für langsam verbrennende Brenngase oder für schnell verbrennende Brenngase geeignet. Dies wird im folgenden näher erläutert: Schneiddüsen für langsam verbrennende und Schneiddüsen für schnell verbrennende Brenngase unterscheiden sich in ihrem axialen Abstand zwischen den Düsenaustritten von Heizdüse und Schneiddüse sowie durch den Ausströmquerschnitt der Heizdüse für das Brenngas-Sauerstoffgemisch. Beim erfindungsgemäßen Schneidbrenner wird der Abstand allein durch die Länge des jeweiligen unteren Außenzylinders der Schneiddüse vorgegeben. Die Länge des unteren Außenzylinders ist ohne großen Fertigungsaufwand exakt einstellbar; eine aufwendige Anpassung von Innenkonus und Außenkonus aufeinander ist beim erfindungsgemäßen Schneidbrenner nicht erforderlich. Bei einem Wechsel der Brenngase von schnell verbrennenden auf langsam verbrennende - oder umgekehrt - kann die bisherige Schneiddüse durch eine an die neuen Erfordernisse angepasste Schneiddüse ersetzt werden, ohne dass gleichzeitig ein Austausch der Heizdüse erforderlich ist. Die Heizdüse ist für den Einsatz mit jeder der Schneiddüsen des Düsensystems geeignet und kann auch bei einem Austausch der Schneiddüse beibehalten werden. Dies verringert die Vielfalt der zu bevorratenden Düsenformen, vereinfacht die Lagerhaltung und verbessert im übrigen die Betriebssicherheit des erfindungsgemäßen Schneidbrenners, indem Kombinationen ungeeigneter Düsen vermieden werden.

Zu den erweiterten Einsatzmöglichkeiten des erfindungsgemäßen Schneidbrenners trägt außerdem bei, dass mit der zylindrische Düsenform - im Vergleich zu konischen Düsen - größere und variablere Arbeitsabstände zwischen Düse und Werkstückoberfläche möglich sind; typischerweise etwa zwischen 15 bis 20 mm.

Bei dem erfindungsgemäßen Schneidbrenner kann es sich sowohl um einen Brenner mit Außenzündung als auch um einen Brenner mit elektrischer Innenzündung handeln.

Die axiale Fixierung von Schneiddüse und Heizdüse zueinander ergibt sich beim erfindungsgemäßen Schneidbrenner dadurch, dass sich die Schneiddüse mit ihrer Stützfläche auf der Auflagefläche der Heizdüse abstützt. Dabei weist die Auflagefläche eine radial umlaufende Kante auf, die auf der Stützfläche aufliegt.

Durch eine Kante wird eine besonders definierte und stets reproduzierbare axiale Fixierung von Schneiddüse und Heizdüse erreicht. Die Kante ist als eine zur Mittelachse senkrecht verlaufende Fläche (Rechteckstufe) ausgebildet. Sie lässt sich einfacher und genauer fertigen, so dass die umlaufende Kante als äußere Abschlusskante einer sich senkrecht zur Mittelachse erstreckenden Auflagefläche gebildet wird. Die Stützfläche verläuft stets parallel zur Auflagefläche.

Es hat sich als besonders günstig erwiesen, wenn die Schneiddüse mit einem trichterförmigen Einlass für die Schneidsauerstoffleitung versehen ist. Dadurch wird der Turbulenzgrad des Schneidsauerstoffs beim Eintritt in die Schneiddüse verringert und damit die Reproduzierbarkeit der Betriebsweise, insbesondere nach einem Düsenwechsel, verbessert.

In einer besonders bevorzugten Ausführungsform des erfindungsgemäßen Schneidbrenners ist der Außenmantel der Schneiddüse stromaufseitig der Auflagefläche als oberer Außenzylinder ausgebildet, dessen Zylindermantelfläche mit einem Dichtungsring versehen an einer Schneiddüsen-Aufnahme des Brennerkopfes, in die die Schneiddüse hineinragt, dichtend anliegt.

Ein Adapterstück - wie bei dem eingangs erwähnten bekannten Schneidbrenner - ist nicht erforderlich, da die Schneiddüse unmittelbar mit dem Brennerkopf verbunden ist. Dadurch wird eine geringere Bauhöhe ermöglicht und der Fertigungsaufwand für das Adapterstück entfällt.

Darüber hinaus wird durch die beschriebene Aufnahme der Schneiddüse im Brennerkopf deren Austausch erleichtert. Mittels des Dichtungsrings wird die Schneidsauerstoffleitung nach Außen abgedichtet und gleichzeitig wird die Schneiddüse in der Schneiddüsen-Aufnahme radial fixiert. Die Schneiddüse wird aus der Schneiddüsen-Aufnahme in Richtung der Längsachse unter elastischer Verformung des Dichtungsrings herausgezogen, und umgekehrt - wird das obere Ende der Schneiddüse durch axiales Einpressen in die Schneiddüsen-Aufnahme fixiert. Diese Art der Halterung der Schneiddüse erfordert einen geringen Aufwand beim Düsenwechsel, da auf eine mechanische Verbindung der Schneiddüse mit dem Brennerkopf verzichtet werden kann. Außerdem wird eine im Vergleich zu einer metallischen Dichtung über Gewinde oder Konus verbesserte, sicherere Dichtheit erreicht.

Der Dichtungsring ist in der Regel ein am Außenmantel anliegender oder in einer Ringnut desselben eingelegter Ring aus elastischem Material.

Der Außenmantel der Schneiddüse ist sowohl in dem Längenabschnitt zwischen ihrer Auflagefläche und dem Düsenaustritt zylinderförmig ausgebildet ("unterer Außenzylinder") als auch in dem Längenabschnitt zwischen Auflagefläche und oberem Ende ("oberer Außenzylinder"). Infolge ihrer Zylinderform ist die Schneiddüse des erfindungsgemäßen Schneidbrenners besonders einfach zu fertigen.

Besonders bewährt hat es sich, wenn die Länge des oberen Außenzylinders zwischen 25 mm und 35 mm beträgt.

Diese Maßnahme resultiert in einer vergleichsweise kurzen Länge der Schneiddüse, was eine kompakte Bauform des Schneidbrenners erleichtert. Hierzu trägt insbesondere auch bei, wenn die Schneiddüse mittels Dichtungsring - wie oben beschrieben - im Brennerkopf gehalten wird, und nicht - wie üblich - mittels Gewindeverbindung oder Druckschraube.

Eine weitere Verbesserung ergibt sich, wenn die Schneiddüse in der Schneiddüsen-Aufnahme mit axialem Spiel gehalten wird. Die Schneiddüse wird dabei in der Aufnahme lediglich radial fixiert, während in Richtung der Mittelachse auf eine axiale Anschlagposition verzichtet wird. Durch das axiale Spiel werden Maßtoleranzen in der Länge der Schneiddüse abgefangen, so dass diese weder einen Einfluss auf die Außenabmessungen des Schneidbrenners haben, noch zu etwaigen Undichtigkeiten führen können. Wesentlich ist, dass die Schneiddüse auf der Stützfläche der Heizdüse definiert aufliegt, was durch den auf die obere Stirnseite wirkenden Schneidsauerstoff-Druck gewährleistet wird. Auch diese Maßnahme vereinfacht den Düsenwechsel und erhöht die Betriebssicherheit des Brenners.

Es hat sich in dem Zusammenhang als günstig erwiesen, die Schneiddüse an ihrem oberen Ende mit einer stirnseitig abgerundeten Außenkante zu versehen. Die stirnseitig abgerundete Außenkante erleichtert das oben beschriebene axiale Einführen der Schneiddüse in die Schneiddüsen-Aufnahme.

Die beim Autogenschneiden im vorderen Bereich der Düsen entstehenden großen Wärmemengen müssen möglichst rasch abtransportiert werden, um Beschädigungen der Düsen zu vermeiden und den Verschleiß zu vermindern. Es werden daher metallische Düsenkörper mit hoher Wärmeleitfähigkeit eingesetzt. Der Dichtungsring im oberen Bereich der Schneiddüse muss daher hohen Temperaturen standhalten. Es hat sich daher als günstig erweisen, wenn Schneiddüse aus einem Metallkörper besteht, der im Bereich des anliegenden Dichtungsrings mit einer Keramikschicht versehen ist.

Der Dichtungsring liegt dabei auf einer Keramikschicht mit schlechter Wärmeleitfähigkeit auf und wird daher gegenüber der im Metallkörper transportierten Hitze abgeschirmt und deshalb weniger stark thermisch belastet.

Die Keramikschicht kann als separates, mit dem Metallkörper gasdicht verbundenes Bauteil ausgeführt sein. Bevorzugt ist die Keramikschicht jedoch durch Beschichtung hergestellt, wobei sie eine Stärke im Bereich zwischen 5 µm und 25 µm aufweist. Durch Beschichtungsverfahren wird die Herstellung einer dichten Verbindung zwischen dem Metallkörper und der Keramikschicht vereinfacht.

Vorzugsweise kommt eine Heizdüse zum Einsatz, bei welcher der Abstand zwischen der Stützfläche und dem unteren Ende der Heizdüse zwischen 6 mm und 10 mm beträgt. Die genannten Abstandsgrenzwerte ergeben sich als Kompromiss zwischen den Erfordernissen einerseits einer hinreichenden radialen Führung der Schneiddüse im "Innenzylinder" der Heizdüse, und andererseits einer geringen Bauhöhe, um einen möglichst kompakten Schneidbrenner bereitzustellen.

Bei einer besonders bevorzugten Ausführungsform des erfindungsgemäßen Schneidbrenners weist die Heizdüse einen Außenmantel auf, der am oberen Ende mit einem Dichtungsring versehen ist, der an einer im Brennerkopf ausgebildeten Heizdüsen-Aufnahme, in die die Heizdüse hineinragt, dichtend anliegt.

Mittels des Dichtungsrings wird das in der Heizdüse geführte Gasgemisch nach Außen (gegen Atmosphäre) abgedichtet und gleichzeitig die Heizdüse in der Heizdüsen-Aufnahme radial fixiert. Zur Entnahme wird die Heizdüse aus der Heizdüsen-Aufnahme in Richtung der Längsachse unter elastischer Verformung des Dichtungsrings herausgezogen, und umgekehrt - wird das obere Ende der Heizdüse durch axiales Einpressen in die Heizdüsen-Aufnahme fixiert. Bei dieser Ausführungsform des Schneidbrenners, bei der die radiale Fixierung und die Abdichtung der Heizdüse nach Außen in ähnlicher Weise erfolgt, wie dies oben für die Schneiddüse als vorteilhaft beschrieben ist, ergeben sich genannten Vorteile hinsichtlich eines geringen Aufwands beim Düsenwechsel und einer verbesserten Dichtheit.

Es hat sich bewährt, den Außenmantel der Heizdüse stromabseitig zum Dichtungsring mit einem Außenkragen, der mit einer stromaufseitigen Ringfläche an einer stirnseitigen Ringfläche des Brennerkopfs anliegt, zu versehen. Durch den unterhalb des Dichtungsrings vorgesehenen Außenkragen ergibt sich ein Anschlag für die Heizdüse und somit eine reproduzierbare Positionierung zum Brennerkopf.

Vorzugsweise ist die Heizdüse mittels einer am Außenmantel der Heizdüse lösbar angreifenden Kupplung am Brennerkopf fixiert, wobei die Kupplung eine Durchgangs-Innenbohrung mit einer radialen Querschnittsverengung aufweist, die den Außenkragen der Heizdüse untergreift. Die Kupplung gewährleistet zum einen die Positionierung der Heizdüse, und damit auch mittelbar die Positionierung der an der Heizdüse anliegenden Schneiddüse in Bezug auf den Brennerkopf. Zum anderen ermöglicht eine Kupplung - insbesondere eine Schnellverschlusskupplung - ein besonders einfaches und rasches Lösen und Montieren der Düsen am Brennerkopf. Hierzu ist die Kupplung einerseits am Brennerkopf lösbar befestigt und andererseits untergreift sie den Außenkragen der Heizdüse, und fixiert deren Lage zum Brennerkopf.

Als vorteilhaft hat es sich erweisen, wenn der Außenmantel der Heizdüse mit einem stromabseitig am Außenkragen anliegenden, unteren Dichtungsring versehen ist. In dem Fall weist die Heizdüse oberhalb des Außenkragens einen Dichtungsring und axial versetzt unterhalb davon einen zweiten, unteren Dichtungsring auf. Dieser wird von der den Außenkragen untergreifenden Kupplung gegen die stromabseitig gerichtete Ringfläche des Außenkragens gepresst und drückt dadurch die Heizdüse nach oben, gegen den Brennerkopf. Dadurch wird zum einen eine spielfreie, Fertigungstoleranzen der Heizdüse kompensierende Fixierung der Heizdüse am Brennerkopf erreicht, und zum anderen eine weitere Abdichtung gegen Atmosphäre.

Bei einer Ausführungsform des erfindungsgemäßen Schneidbrenners mit Düsenhalterung mittels lösbarer Kupplung ergibt sich eine weitere Erleichterung beim Düsenwechsel, wenn der Außenmantel der Heizdüse mit einer umlaufenden Außennut mit darin eingelegtem O-Ring versehen ist, der in eine stromabseitig der Querschnittsverengung vorgesehene Innennut in der Innenbohrung der Kupplung eingreift. Der in der umlaufenden Außennut eingelegte O-Ring greift in die Innennut der Kupplung ein und bildet eine lockere Verbindung zwischen Heizdüse und Kupplung, so dass beim Lösen der Kupplung vom Brennerkopf ein Herausrutschen der Heizdüse aus der Innenbohrung der Kupplung sowohl nach unten als auch ,nach oben verhindert wird. Die beiden Bauelemente - Heizdüse und Kupplung - können aber gegen den Widerstand des O-Rings auseinander gezogen werden.

Eine im Hinblick auf die Bauhöhe und die kompakte Bauweise des Schneidbrenners besonders geeignete Ausgestaltung der Erfindung besteht darin, dass der Brennerkopf die Schneiddüsen-Aufnahme, koaxial umgeben von einer ringspaltförmigen Heizdüsen-Aufnahme, in der das obere Ende der Heizdüse gegen Atmosphäre dichtend aufgenommen wird, aufweist. Die Düsen werden hierbei direkt am Brennerkopf gehalten; Zwischenstücke werden vermieden.

Dabei hat sich eine Ausführungsform als besonders günstig erwiesen, bei der die Schneiddüsen- Aufnahme eine Innenwandung mit einem Innengewinde und eine erste radial umlaufende, metallische Dichtfläche für die dichtende Aufnahme einer mit Außengewinde versehenen und an der ersten Dichtfläche anliegenden Schneiddüse aufweist, und bei der die Innenwandung mit einer zweiten radial umlaufenden Dichtfläche für die dichtende Aufnahme einer Schneiddüse mit einem an der zweiten Dichtfläche anliegenden Dichtungsring versehen ist.

Der Brennerkopf ist hierbei mit mindestens zwei unterschiedlichen Elementen für die Herstellung der Verbindung mit einer in die erste Aufnahme hineinragenden Schneiddüse ausgestattet. Eines der Elemente ist ein Innengewinde, das mit einem Außengewinde der Schneiddüse korrespondiert, wobei üblicherweise eine Dichtung nach Außen durch die beim Einschrauben erzeugte Anpresskraft zwischen aneinander liegenden Kontaktflächen erzeugt wird. Das andere Element ist eine radial umlaufende Dichtfläche, die mit einem Dichtungsring der Schneiddüse eine dichte Verbindung bildet. Dadurch ist der Brennerkopf sowohl für solche Schneiddüsen einsetzbar, die an ihrem oberen Ende mit einem Außengewinde versehen sind als auch für solche Schneiddüsen, die an ihrem oberen Ende einen Dichtungsring (O-Ring) aufweisen. Insoweit ist der Brennerkopf multifunktional ausgebildet, was ebenfalls zu verringerter Lagerhaltung für die Schneiddüsen und damit einhergehend geringeren Fertigungskosten beiträgt.

Zusätzlich oder alternativ zu dieser Ausführungsform des erfindungsgemäßen Schneidbrenners hat es sich auch bewährt, wenn (auch) die Heizdüsen-Aufnahme eine Innenwandung mit einem Innengewinde und eine erste radiale, metallische Dichtfläche für die dichtende Aufnahme einer mit Außengewinde versehenen und an der ersten Dichtfläche anliegenden Heizdüse aufweist, und wenn die Innenwandung mit einer zweiten radial umlaufenden Dichtfläche für die dichtende Aufnahme einer Heizdüse mit einem an der zweiten Dichtfläche anliegenden Dichtungsring versehen ist. Bei dieser Ausführungsform ergeben sich für die dichtende Halterung der Heizdüse am Brennerkopf die gleichen vorteilhaften Wirkungen hinsichtlich der Flexibilität des Brennerkopfeinsatzes, wie vorher für die Schneiddüse erläutert.

Die Düsen des erfindungsgemäßen Schneidbrenners bestehen in der Regel aus Edelstahl, Messing oder aus einer temperaturfesten Kupferlegierung. Die Heizdüse kann auch aus Keramik bestehen. Besonders bei diesen metallischen Werkstoffen wird eine Verbesserung hinsichtlich der Verschleißfestigkeit erreicht, wenn die Oberfläche der Schneiddüse und/oder die Oberfläche der Heizdüse eine Hartstoffschicht aufweist. Dadurch ergibt sich eine längere Lebensdauer der Düsen und ein geringerer Wartungsaufwand. Als Hartstoffschicht kommen insbesondere Beschichtungen aus Metallnitriden oder -carbiden in Betracht, wie zum Beispiel CrN, TiN, TiC, WC.

Hinsichtlich des Verwendung des Schneidbrenners mit einem Düsensystem für langsam verbrennende und für schnell verbrennende Gase (in Verbindung mit Sauerstoff) nach der vorliegenden Erfindung wird die eingangs angegebene technische Aufgabe erfindungsgemäß gelöst, durch eine stromabseitig der Stützfläche zylinderförmig ausgebildete Heizdüse und mehrere auswechselbare, jeweils für ein Brenngas ausgelegte, stromabseitig der Auflagefläche zylinderförmig ausgebildete Schneiddüsen, wobei alle Schneiddüsen zwischen oberem Ende und Auflagefläche einen oberen Außenzylinder gleicher Teillänge, und zwischen Auflagefläche und Düsenaustritt einen unteren Außenzylinder mit einer auf das jeweilige Brenngas abgestimmte Teillänge aufweisen, derart, dass sich bei auf der Stützfläche aufliegender Auflagefläche ein in Abhängigkeit vom jeweiligen Brenngas vorgegebener axialer Abstand zwischen dem Düsenaustritt der Schneiddüse und dem Düsenaustritt der Heizdüse einstellt.

Die zylinderförmige Ausbildung der Heizdüse (Innenzylinder) und der Schneiddüse (unterer Außenzylinder) im Bereich des jeweiligen unteren Endes sind eine Voraussetzung für das Düsensystem. Eine andere Voraussetzung besteht darin, dass der Innenzylinder der Heizdüse als radiale Führung des unteren Außenzylinders der Schneiddüse dient, wie dies oben anhand der Beschreibung des erfindungsgemäßen Schneidbrenners näher erläutert ist.

Denn dadurch, dass die Heizdüse den unteren Außenzylinder der Schneiddüse führt - also mit geringem radialem Spiel umgibt - wird ein Wechsel der Schneiddüse ohne großen Aufwand und ohne die Gefahr einer Beschädigung von Pass- oder Kontaktflächen ermöglicht. Die zylinderförmige Ausbildung der Heizdüse im Bereich ihres "Innenzylinders" macht diese für den Einsatz mit unterschiedlichen Schneiddüsen, beispielsweise von Schneiddüsen für langsam verbrennende Brenngase oder für schnell verbrennende Brenngase geeignet. Jedoch mit der Maßgabe, dass die Schneiddüsen eine entsprechende zylinderförmige Ausbildung im Bereich ihres "unteren Außenzylinders" und darüber hinaus zwischen oberem Ende und Auflagefläche eine gleiche Länge aufweisen.

Die bei jeder Schneiddüse des Düsensystems gleiche Länge gewährleistet, dass die jeweilige Schneiddüse exakt zu der durch Brennerkopf und Heizdüse vorgegebenen Konfiguration passt.

Die Teillänge zwischen Auflagefläche und Düsenaustritt entspricht der Länge des "unteren Außenzylinders". Diese Länge hängt vom Einsatzbereich der jeweiligen Schneiddüse ab, der insbesondere durch die Art des Brenngases gekennzeichnet ist. Denn durch die Länge des unteren Außenzylinders wird der axiale Abstand zwischen dem Düsenaustritt der Schneiddüse und dem Düsenaustritt der Heizdüse vorgegeben. Dieser ist bei einem schnell verbrennenden Brenngas geringer als bei einem langsam verbrennenden Brenngas. Der "Düsenaustritt" verläuft in der Ebene der Unterkante der jeweiligen Düse.

Die Länge des unteren Außenzylinders ist ohne großen Fertigungsaufwand exakt einstellbar; eine aufwendige Anpassung von Innenkonus und Außenkonus aufeinander ist nicht erforderlich. Das erfindungsgemäße Düsensystem zeichnet sich dadurch aus, dass bei einem Wechsel der Art des Brenngases die bisherige Schneiddüse durch eine an die neuen Erfordernisse angepasste Schneiddüse ersetzt werden, ohne dass ein Austausch der Heizdüse erforderlich ist. Die Heizdüse ist für den Einsatz mit jeder der Schneiddüsen des Düsensystems geeignet und kann auch bei einem Austausch der Schneiddüse beibehalten werden. Dies verringert die Vielfalt der zu bevorratenden Heizdüsenformen, vereinfacht die Lagerhaltung und verbessert im übrigen die Betriebssicherheit des erfindungsgemäßen Schneidbrenners, indem Kombinationen ungeeigneter Düsen vermieden werden.

Im Hinblick auf eine flexiblen Einsatz des Schneidbrenners und eines geringen Aufwands für die Düsenfertigung und Lagerhaltung hat sich ein Düsensystem besonders bewährt, mit Schneiddüsen, bei denen die Teillänge des unteren Außenzylinders zwischen 6 mm und 10 mm beträgt, bei dem die Länge des oberen Außenzylinders im Bereich zwischen 25 mm und 30 mm liegt, und bei dem die Teillänge des unteren Außenzylinders in Abhängigkeit vom jeweiligen Brenngas und/oder dem Leistungsbereich derart gewählt wird, dass sich bei auf der Stützfläche aufliegender Auflagefläche ein axialer Abstand zwischen dem Düsenaustritt der Schneiddüse und dem Düsenaustritt der Heizdüse im Bereich zwischen 0 mm und 3 mm ergibt.

Weitere Verbesserungen des Düsensystems ergeben sich durch Ausgestaltungen der Schneiddüsen mit den Merkmalen der Ansprüche bis 3, 5, 7 und 8. Auf die entsprechenden Erläuterungen zum erfindungsgemäßen Schneidbrenner wird verwiesen.

Nachfolgend wird die Erfindung anhand eines Ausführungsbeispiels und einer Zeichnung näher erläutert. In der Zeichnung zeigen im einzelnen:
- **Figur 1:**: eine Ansicht einer Schneiddüse für einen erfindungsgemäßen Schneidbrenner in einem Längsschnitt,
- **Figur 2:**: eine Ansicht einer Heizdüse für einen erfindungsgemäßen Schneidbrenner in einem Längsschnitt,
- **Figur 3:**: eine Ansicht eines Brennerkopfes für einen erfindungsgemäßen Schneidbrenner in einem Längsschnitt,
- **Figur 4:**: eine Zusammenbauzeichnung einer ersten Ausführungsform eines erfindungsgemäßen, montierten Schneidbrenners in einem Längsschnitt,
- **Figur 5a:**: einen Längsschnitt einer Schneiddüse für schnell verbrennendes Gas, montiert in einer Heizdüse,
- **Figur 5b:**: einen Längsschnitt einer Schneiddüse für langsam verbrennendes Gas, montiert in einer Heizdüse, und
- **Figur 6**: eine Zusammenbauzeichnung einer zweiten Ausführungsform eines erfindungsgemäßen, montierten Schneidbrenners in einem Längsschnitt.

**Figur 4** zeigt eine erste Ausführungsform eines montierten Schneidbrenners gemäß der Erfindung. Dieser ist Teil einer Brennschneidmaschine zum Autogenschneiden. Der Schneidbrenner besteht im wesentlichen aus einem Brennerkopf 1, der mit einer Schneiddüse 2, und mit einer die Schneiddüse 2 umgreifenden Heizdüse 3 mittels einer Kupplung 4 verbunden ist. Im folgenden werden die konstruktiven Merkmale der einzelnen Bauteile und deren Funktion anhand der Figuren 1 bis 3 und der Zusammenbauzeichnung gemäß Figur 4 näher erläutert.

Die Schneiddüse 2 gemäß **Figur 1** besteht aus einem um die Mittelachse 15 rotationssymmetrischen, im wesentlichen zylinderförmigen Messingteil, das mit einer Hartstoffschicht aus Chromnitrid (CrN) versehen ist. Der Außenmantel der Schneiddüse 2 weist zwei zylinderförmige Längenabschnitte auf, die sich in ihrem Durchmesser unterscheiden, und die durch eine umlaufende Rechteck-Stufe 5 mit einer stromabseitig weisenden und senkrecht zur Mittelachse 15 verlaufenden Auflagefläche mit einer definierten, umlaufenden Abschlusskante 25 verbunden sind. Im oberen stromaufseitigen Längenabschnitt 6 (oberer Außenzylinder) liegt der Außendurchmesser bei 8 mm, im unteren stromabseitigen Längenabschnitt 7 (oberer Außenzylinder) beträgt der Außendurchmesser 6 mm. Die Schneiddüse 2 ist Teil des erfindungsgemäßen Düsensystems, das mehrere auswechselbare Schneiddüsen umfasst, die jeweils für ein bestimmtes Brenngas und einen vorgegebenen Leistungsbereich ausgelegt sind. Bei allen Düsen dieses Düsensystems hat der obere Außenzylinder 6 eine Länge von 30 mm. Die Länge des unteren Außenzylinders 7 ist maßgeblich für die Eignung der Schneiddüse hinsichtlich der Art des Brenngases. Bei der Schneiddüse 2, die für schnell verbrennendes Brenngas ausgelegt ist, liegt die Länge des unteren Außenzylinder 7 bei 8 mm.

Der untere Außenzylinder 7 und der daran angrenzende Teil des oberen Außenzylinders 6 sind mit einer Vielzahl axialer Längsschlitze 8 versehen, die über den Umfang des Außenmantels gleichmäßig verteilt sind, und die sich über die Stufe 5 erstrecken. Die Längsschlitze 8 dienen der Zufuhr eines Brenngas-Sauerstoffgemisches zum Heizdüsen-Austritt (siehe Figur 4).

Am oberen Ende der Schneiddüse 2 weist der Außenmantel eine umlaufende Nut auf, die für die Aufnahme eines O-Rings 9 aus einem hitzebeständigen Werkstoff, z.B. Silikon, vorgesehen ist.

Die stirnseitige Außenkante 10 am oberen Ende der Schneiddüse 2 ist abgerundet und ragt in eine Innenbohrung 30 des Brennerkopfes 1, an deren Innenwandung der O-Ring 9 dichtend anliegt.

Mittels des O-Rings 9 wird die Schneidsauerstoffleitung 11 nach Außen abgedichtet und gleichzeitig wird die Schneiddüse 2 innerhalb einer Innenbohrung 30 des Brennerkopfs 1 (Figur 4) radial fixiert. Auf einen axialen stirnseitigen Anschlag für die Schneiddüse in der Innenbohrung 30 wird verzichtet, so dass durch axiales Spiel Maßtoleranzen in der Länge der Schneiddüse abgefangen werden können. Die axiale Position der Schneiddüse 2 wird allein durch die definierte Auflage auf einer Stützstufe 16 der Heizdüse 3 bestimmt (siehe Figur 4), was durch den auf die obere Stirnseite 10 wirkenden Schneidsauerstoff-Druck gewährleistet wird. Diese Art der Halterung der Schneiddüse 2 - unmittelbar am Brennerkopf und ohne mechanische Verbindung - erfordert einen geringen Aufwand beim Düsenwechsel und es wird darüber hinaus eine geringe Bauhöhe und eine im Vergleich zu einer metallischen Dichtung verbesserte Dichtheit erreicht.

In der Mittelachse 15 der Schneiddüse 2 verläuft der Schneidsauerstoffkanal 11, der in Form einer Laval-Düse ausgebildet ist. Der Düseneintritt 24 verengt sich von oben nach unten trichterförmig, um einen turbulenzarmen Gaseintritt zu gewährleisten. Nach dem Düseneintritt verengt sich der Schneidsauerstoffkanal 11 in Form eines Innenkonus 12 im oberen Ende der Schneiddüse 2 und mündet im unteren Ende der Schneiddüse 2 als mehr oder weniger zylindrische Innenbohrung (Laval-Düse) am Düsenaustritt 13.

Die in **Figur 2** gezeigte Heizdüse 3 besteht aus Kupfer. Sie ist ebenfalls rotationssymmetrisch um die Mittelachse 15 ausgebildet und mit einer Hartstoffschicht aus CrN versehen. Die Heizdüse 3 ist für die Aufnahme einer Schneiddüse 2 gemäß Figur 1 geeignet. Hierzu weist die Durchgangsbohrung 17 der Heizdüse 3 im Bereich zwischen ihrem oberen, stromaufseitigen Ende und dem Düsenaustritt 14 eine radial umlaufende, nach oben gerichtete Stützstufe 16 auf, auf der die Schneiddüse 2 mit ihrer stromabseitig gerichteten Auflagefläche der Stufe 5 aufliegt (Figur 4). Die Durchgangsbohrung 17 ist unterhalb der Stützstufe 16 zylinderförmig mit einem Innendurchmesser von etwas mehr als 6 mm ausgebildet. Der mit der Bezugsziffer 18 gekennzeichnete zylinderförmige Längenabschnitt hat eine Länge von 10 mm und dient ohne Bildung einer schlüssigen Verbindung als radiale Führung für den unteren Außenzylinder 7 der Schneiddüse 2. Dadurch können Schneiddüse 2 und Heizdüse 3 separat gewechselt werden.

Der Außenmantel der Heizdüse 3 weist einen sich zum Düsenaustritt verjüngenden Konus 19 auf, der nach oben in einen im wesentlichen zylinderförmigen Längenabschnitt 20 übergeht. Am oberen Ende des Längenabschnitts 20 ist eine umlaufende Nut mit einem O-Ring 21 aus Silikon vorgesehen, der an der Innenwandung einer Ringnut 33 im Brennerkopf 1 dichtend anliegt (Figur 4).

Mittels des O-Rings 21 wird die Zuleitung 26 (siehe Figur 4) für das Brennstoff-Sauerstoffgemisch gegen Atmosphäre abgedichtet und gleichzeitig wird die Heizdüse 3 innerhalb der Ringnut 33 des Brennerkopfs 1 radial fixiert (Figur 4). Diese Art der Fixierung der Heizdüse 3 erfordert einen geringen Aufwand beim Düsenwechsel und es wird darüber hinaus eine geringe Bauhöhe und eine im Vergleich zu einer metallischen Dichtung verbesserte Dichtheit erreicht.

Stromabseitig zum O-Ring 21 ist ein umlaufender Außenkragen 22 vorgesehen, dessen Oberseite im montierten Schneidbrenner gegen eine nach unten gerichtete Ringfläche des Brennerkopfs 1 anliegt (siehe Figur 4). An der Unterseite des Außenkragens 22 greift die am Brennerkopf 1 befestigte Kupplung 4 an, wie weiter unten noch näher beschrieben wird.

Ein weiterer O-Ring 38 liegt am Außenmantel der Heizdüse 3 und an der Unterseite des Außenkragens 22 an. Dieser wird von der den Außenkragen 22 untergreifenden Kupplung 4 gegen die Unterseite des Außenkragens 22 gepresst und drückt dadurch die Heizdüse 3 nach oben, gegen den Brennerkopf 1. Durch die beiden axial versetzten O-Ringe 21, 38 wird ein Verkippen der Heizdüse 3 verhindert und es werden Fertigungstoleranzen der Heizdüse 3 kompensiert.

Um einen Düsenwechsel zu erleichtern, wird zwischen Heizdüse 3 und Kupplung 4 eine lockere Verbindung erzeugt, die beim Lösen der Kupplung 4 vom Brennerkopf 1 ein Herausrutschen der Heizdüse 3 aus der Innenbohrung der Kupplung 4 sowohl nach unten als auch nach oben verhindert. Hierzu ist am Außenmantel der Heizdüse 3 unterhalb der Außenkragens 22 eine Umfangseinfräsung 23 vorgesehen, in die ein O-Ring 29 eingelegt ist, der - wie Figur 4 zeigt - in eine entsprechende Innennut in der Kupplung 4 eingreift. Heizdüse 3 und Kupplung 4 können nur gegen den Widerstand des O-Rings 29 auseinander gezogen werden.

**Figur 3** zeigt ein Ausführungsbeispiel für einen Brennerkopf 1 für den erfindungsgemäßen Schneidbrenner. Dieser besteht aus einem im wesentlichen zylinderförmigen Messing-Bauteil, in dem die Anschlussleitung 25 für den Schneidsauerstoff und die Anschlussleitung 26 für das Brenngas-Sauerstoffgemisch verlaufen, und an dessen Außenmantel die Kupplung 4 mittels Kugelfallen 27, 28, die Heizdüse 3 und die Schneiddüse 2 lösbar befestigt sind (Figur 4).

Hierzu ist der den Düsen (2,3) zugewandte, untere Teil des Brennerkopfs 1 mit einer zentralen Innenbohrung 30 versehen, die einen Teil der Anschlussleitung 25 bildet und die gleichzeitig als Aufnahme für das obere Ende der Schneiddüse 2 dient. Die Innenbohrung 30 ist hierfür mit einer radialen metallischen Dichtfläche 32 versehen. Oberhalb davon ist zusätzlich ein Innengewinde 31 vorgesehen. Somit ist der Brennerkopf 1 sowohl für die Aufnahme einer Schneiddüse mit einem zum Innengewinde 31 passenden Standard-Außengewinde geeignet als auch für die dichtende Aufnahme einer Schneiddüse 2, die mit einem an der Dichtfläche 32 anliegenden O-Ring 9 versehen ist (wie oben anhand Figur 1 beschrieben). Für die axiale Fixierung der Schneiddüse 2 mit O-Ring 9 am Brennerkopf 1 ist im Bereich unterhalb des Innengewindes 31 eine Querschnittsverengung vorgesehen, an der die Stirnfläche der Schneiddüse 2 im eingebauten Zustand anliegt (siehe Figur 4).

Weiterhin ist der untere Teil des Brennerkopfs 1 mit einer am unteren Brennerkopf-Ende beginnenden Ringnut 33 versehen, in die die Anschlussleitung 26 mündet und die gleichzeitig eine Aufnahme für das obere Ende der Heizdüse 3 bildet. Die Ringnut 33 ist hierfür mit einer radialen metallischen Dichtfläche 35 versehen, und oberhalb davon zusätzlich mit einem Innengewinde 34. Damit ist der Brennerkopf 1 sowohl für die Aufnahme einer Heizdüse mit einem zum Innengewinde 34 passenden Außengewinde geeignet als auch für die dichtende Aufnahme einer Heizdüse 3, die mit einem an der Dichtfläche 35 anliegenden O-Ring 21 versehen ist (wie oben anhand Figur 2 beschrieben). Der Außenkragen 22 der Heizdüse 3 dient der axialen Fixierung der Heizdüse 3 am Brennerkopf 1, indem dessen Oberseite im montierten Schneidbrenner gegen eine stirnseitige Ringfläche 36 des Brennerkopfs 1 anliegt (siehe Figur 4). Dabei ist jeweils die Dichtfläche 32 bzw. 35 für die Aufnahme einer Düse 3, 4 mit O-Ring 9, 21 stromabseitig der jeweiligen Innengewinde 31, 34 angeordnet.

Der Brennerkopf 1 weist somit zwei alternative Elemente für die Herstellung der Verbindung mit einer in die Innenbohrung 30 hineinragenden Schneiddüse und einer in die Ringnut 33 hineinragenden Heizdüse 3 auf. Nämlich jeweils ein Innengewinde 31, 34 das mit einem entsprechenden Außengewinde von Schneiddüse bzw. Heizdüse korrespondiert, und jeweils eine radial umlaufende Dichtfläche 32, 35, gegen die der O-Ring 9 am Außenmantel der Schneiddüse 3 bzw. der O-Ring 21 am Außenmantel der Heizdüse 3 dichtend anliegt.

Dadurch ist der Brennerkopf 1 sowohl für solche Düsen einsetzbar, die an ihrem oberen Ende mit einem Außengewinde versehen sind als auch für solche Düsen, die - wie in diesem Ausführungsbeispiel vorgesehen - an ihrem obere Ende einen Dichtungsring (O-Ring 9 bzw. 21) aufweisen.

Aus der Zusammenbauzeichnung gemäß **Figur 4** ist zusätzlich zu den bisher näher beschriebenen Bauteilen des erfindungsgemäßen Schneidbrenners die Konstruktion und Funktion der Kupplung 4 erkennbar.

Diese besteht im wesentlichen aus einem am Brennerkopf 1 mittels Kugelfalle 27, 28 fixierten Innenring 40, der mit einer radialen Querschnittsverengung 42 den Außenkragen 22 der Heizdüse 3 untergreift und diese in ihrer axialen Position fixiert. Der Innenring 40 ist von einem Außenring 41 umgeben, der entlang des Innenrings 40 gegen eine axial nach unten gerichtete Federkraft unter Lösen der Kugelfalle 27, 28 nach oben verschiebbar ist. Die Kupplung 4 ermöglicht ein rasches Wechseln der Düsen 2, 3. Hierzu trägt auch die Art der Abdichtung und Halterung der Düsen 2, 3 am Brennerkopf 1 mittels O-Ring-Dichtung bei.

Die anhand Figur 2 beschriebene Heizdüse 3 ist sowohl für die Aufnahme von Schneiddüsen für schnell verbrennende Brenngase als auch für die Aufnahme von Schneiddüsen für langsam verbrennende Brenngase geeignet. Dies ist in den **Figuren 5a und 5b** dargestellt.

Die zylinderförmige Ausbildung der Heizdüse 3 (siehe Figur 2) im Bereich des Innenzylinders 18 macht diese für den Einsatz mit unterschiedlichen Schneiddüsen geeignet. Hierzu ist es jedoch erforderlich, dass auch die Schneiddüsen eine entsprechende zylinderförmige Ausbildung im Bereich des Außenzylinders 7 (Figur 1) und darüber hinaus im oberen stromaufseitigen Längenabschnitt 6 die gleiche Teillänge aufweisen. Dies ist bei den Schneiddüsen 2a (Figur 5a) und 2b (Figur 5b) der Fall. Somit passen die Schneiddüsen 2a, 2b exakt zu der durch Brennerkopf 1 und Heizdüse 3 vorgegebenen Konfiguration.

Die Schneiddüsen 2a, 2b unterscheiden sich nur in der Länge des jeweiligen Außenzylinders und durch die Strömungsquerschnitte der Düsenschlitze. Bei der Schneiddüse 2a, die für schnell verbrennendes Brenngas ausgelegt ist, liegt die Länge des Außenzylinders 7a bei 8 mm und bei der Schneiddüse 2b, die für langsam verbrennendes Brenngas ausgelegt ist, hat der Außenzylinder 7b eine Länge von 7 mm. Zwischen der Unterkante der Heizdüse 3 (Düsenaustritt 14) und der Unterkante der Schneiddüse 2a (Düsenaustritt 13) ergibt sich dadurch ein axialer Abstand von 0 mm und zwischen der Unterkante der Heizdüse 3 (Düsenaustritt 14) und der Unterkante der Schneiddüse 2b (Düsenaustritt 13) ein axialer Abstand (Bezugsziffer 50) von 1 mm.

Bei einem Wechsel der Art des Brenngases kann die bisherige Schneiddüse durch eine an die neuen Erfordernisse angepasste Schneiddüse ersetzt werden, ohne dass ein Austausch der Heizdüse erforderlich ist. Die Heizdüse ist für den Einsatz mit jeder der Schneiddüsen des Düsensystems geeignet und kann auch bei einem Austausch der Schneiddüse beibehalten werden. Dies verringert die Vielfalt der zu bevorratenden Düsenformen, vereinfacht die Lagerhaltung und verbessert im übrigen die Betriebssicherheit des erfindungsgemäßen Schneidbrenners, indem Kombinationen ungeeigneter Düsen vermieden werden.

In einer anderen Ausführungsform des erfindungsgemäßen Schneidbrenners ist zur Verbindung von Heizdüse und Schneiddüse mit dem Brennerkopf eine Kupplung in Form eines Bajonettverschlusses vorgesehen. Die Bajonettverbindung bietet gegenüber der in Figur 4 gezeigten Kugelfalle eine höhere Sicherheit gegen unbeabsichtigtes Öffnen, erfordert jedoch einen etwas höheren Aufwand für eine Automatisierung des Düsenwechsels.

**Figur 6** zeigt eine derartige, zweite Ausführungsform des Schneidbrenners für eine Brennschneidmaschine zum Autogenschneiden. Sofern hierbei identische Bezugsziffern wie bei den Figuren 1 bis 4 sowie 5a und 5b verwendet sind, so sind damit die gleichen oder äquivalente Bauteile und Bestandteile bezeichnet, wie sie oben anhand der Beschreibung der ersten Ausführungsform des erfindungsgemäßen Schneidbrenners näher erläutert sind. Aus Gründen einer deutlicheren Darstellung ist die Anschlussleitung für das Brenngas-Sauerstoffgemisch in Figur 6 nicht eingezeichnet.

Der Schneidbrenner unterscheidet sich vom Schneidbrenner gemäß Figur 4 im Wesentlichen in der Art der Verbindung der Düsen mit dem Brennerkopf 1. Der Schneidbrenner besteht aus einem Brennerkopf 1, der mit einer Schneiddüse 2, und mit einer die Schneiddüse 2 umgreifenden Heizdüse 3 mittels einer Kupplung 61 in Form eines Bajonettverschlusses verbunden ist. Der Bajonettverschluss wird im Wesentlichen durch zwei sich am Brennerkopf 1 gegenüberliegende und aus dem Brennerkopf 1 ragende Schraubenköpfe 62, den Außenring 41 und einer an der Innenseite des Außenrings 41 umlaufenden Einfräsung 63 gebildet. Beim Aufsetzen des Brennerkopfes 1 werden die Schraubenköpfe 62 in eine in Figur 6 schematisch angedeutete Verbindungsnut 64 zu der Einfräsung 63 eingeführt und durch eine Vierteldrehung darin eingerastet.

Der Schneidbrenner zeigt noch eine weitere Abwandlung gegenüber der oben erläuterten ersten Ausführungsform, und zwar hinsichtlich der Schneiddüse. Die Schneiddüse 2 besteht aus einem rotationssymmetrischen, im wesentlichen zylinderförmigen Messingteil, das mit einer Hartstoffschicht aus Nickelcarbid (NiC) versehen ist. Die einzige Abwandlung gegenüber der anhand Figur 1 beschriebenen Schneiddüse besteht darin, dass im Bereich der Nut für den O-Ring 9 eine 20 µm dicke und 5 mm breite Keramikschicht 66 vorgesehen ist. Die Keramikschicht 66 vermindert die Wärmeleitung zum O-Ring 9 und verbessert so die Langzeitstabilität der Dichtung.

## Patentansprüche

1. Schneidbrenner mit einem eine Mittelachse (15) aufweisenden Brennerkopf, mit dem eine metallische Schneiddüse (2) mit axialer Schneidsauerstoffleitung verbunden ist, die von einer eine axiale Durchgangsbohrung (17) aufweisenden Heizdüse (3) kappenartig umgriffen wird, wobei die Schneiddüse einen Außenmantel aufweist, der mit am Umfang verteilten Längsschlitzen (8) versehen ist, die sich vom unteren, stromabseitigen Ende der Schneiddüse über eine stromaufseitig davon vorgesehene, eine radial umlaufende Auflagefläche (5) bildende Querschnittserweiterung erstrecken, und wobei die Heizdüse im Bereich zwischen ihrem oberen, stromaufseitigen Ende und ihrem Düsenaustritt (13) mit einer eine radial umlaufende, stromaufseitige Stützfläche (16) bildenden Querschnittverengung versehen ist, auf welcher die Schneiddüse mit ihrer Auflagefläche (5) aufliegt, wobei der Außenmantel der Schneiddüse (2) stromabseitig der Auflagefläche (5) als unterer Außenzylinder (7) ausgebildet ist, und die Durchgangsbohrung (17) der Heizdüse (3) stromabseitig der Stützfläche (16) zylinderförmig und als radiale Führung für den unteren Außenzylinder (7) ausgebildet ist, wobei die Auflagefläche (5) eine radial umlaufende Kante (25) aufweist, die auf der Stützfläche (16) aufliegt, **dadurch gekennzeichnet, dass** die umlaufende Kante (25) als äußere Abschlusskante einer sich senkrecht zur Mittelachse (15) erstreckenden Auflagefläche (5) gebildet wird.

2. Schneidbrenner nach Anspruch 1, **dadurch gekennzeichnet, dass** die Schneiddüse (2) mit einem trichterförmigen Einlass (26) für die Schneidsauerstoffleitung (11) versehen ist.

3. Schneidbrenner nach Anspruch 1 oder 2, **dadurch gekennzeichnet, dass** der Außenmantel der Schneiddüse (2) stromaufseitig der Auflagefläche (5) als oberer Außenzylinder (6) ausgebildet ist, dessen Zylindermantelfläche mit einem Dichtungsring (9) versehen an einer Schneiddüsen-Aufnahme (30) des Brennerkopfes (1), in die die Schneiddüse (2) hineinragt, dichtend anliegt.

4. Schneidbrenner nach Anspruch 3, **dadurch gekennzeichnet, dass** die Schneiddüse (2) in der Schneiddüsen-Aufnahme (30) mit axialem Spiel gehalten wird.

5. Schneidbrenner nach einem der vorhergehenden Ansprüche, **dadurch gekennzeichnet, dass** die Schneiddüse (2) an ihrem oberen Ende mit einer stirnseitig abgerundeten Außenkante (10) ausgebildet ist.

6. Schneidbrenner nach einem der vorhergehenden Ansprüche, **dadurch gekennzeichnet, dass** der Abstand zwischen der Stützfläche (16) und dem unteren Ende der Heizdüse (3) zwischen 6 mm und 10 mm beträgt.

7. Schneidbrenner nach einem der vorhergehenden Ansprüche, **dadurch gekennzeichnet, dass** die Schneiddüse aus einem Metallkörper besteht, der im Bereich des anliegenden Dichtungsrings (9) mit einer Keramikschicht versehen ist.

8. Schneidbrenner nach Anspruch 7, **dadurch gekennzeichnet, dass** die Keramikschicht eine Stärke im Bereich zwischen 5 µm und 25 µm aufweist und durch Beschichtung hergestellt ist.

9. Schneidbrenner nach einem der vorhergehenden Ansprüche, **dadurch gekennzeichnet, dass** die Heizdüse (3) einen Außenmantel aufweist, der am oberen Ende mit einem Dichtungsring (21) versehen ist, der an einer im Brennerkopf (1) ausgebildeten Heizdüsen-Aufnahme (33), in die die Heizdüse (3) hineinragt, dichtend anliegt, wobei der Außenmantel der Heizdüse (3) stromabseitig zum Dichtungsring (21) mit einem Außenkragen (22) versehen ist, der mit einer stromaufseitigen Ringfläche an einer stirnseitigen Ringfläche (36) des Brennerkopfs (1) anliegt.

10. Schneidbrenner nach Anspruch 9, **dadurch gekennzeichnet, dass** die Heizdüse (3) mittels einer am Außenmantel der Heizdüse (3) angreifenden Kupplung (4; 61) am Brennerkopf (1) lösbar fixiert ist, wobei die Kupplung (4; 61) eine Durchgangs-Innenbohrung mit einer radialen Querschnittsverengung (42) aufweist, die den Außenkragen (22) der Heizdüse (3) untergreift.

11. Schneidbrenner nach Anspruch 9 oder 10, **dadurch gekennzeichnet, dass** der Außenmantel der Heizdüse (3) mit einem stromabseitig am Außenkragen (22) anliegenden, unteren Dichtungsring (38) versehen ist.

12. Schneidbrenner nach einem der Ansprüche 10 bis 11, **dadurch gekennzeichnet, dass** der Außenmantel der Heizdüse (3) mit einer umlaufenden Außennut (23) mit darin eingelegtem O-Ring (29) versehen ist, der in eine stromabseitig der Querschnittsverengung (42) vorgesehene Innennut in der Innenbohrung der Kupplung (4; 61) eingreift.

13. Schneidbrenner nach einem der vorhergehenden Ansprüche, **dadurch gekennzeichnet, dass** die Schneiddüsen- Aufnahme (30) koaxial von einer ringspaltförmigen Heizdüsen-Aufnahme (33) umgeben ist, in der das obere Ende der Heizdüse (3) nach Außen dichtend aufgenommen wird.

14. Schneidbrenner nach Anspruch 13, **dadurch gekennzeichnet, dass** die Schneiddüsen-Aufnahme (30) eine Innenwandung mit einem Innengewinde (31) und eine erste radial umlaufende, metallische Dichtfläche für die dichtende Aufnahme einer mit Außengewinde versehenen und an der ersten Dichtfläche anliegenden Schneiddüse aufweist, und dass die Innenwandung mit einer zweiten radial umlaufenden Dichtfläche (32) für die dichtende Aufnahme einer Schneiddüse (2) mit einem an der zweiten Dichtfläche anliegenden Dichtungsring (9) versehen ist.

15. Schneidbrenner nach Anspruch 12 oder 13, **dadurch gekennzeichnet, dass** die Heizdüsen-Aufnahme (33) eine Innenwandung mit einem Innengewinde (34) und eine erste radiale, metallische Dichtfläche für die dichtende Aufnahme einer mit Außengewinde versehenen und an der ersten Dichtfläche anliegenden Heizdüse aufweist, und dass die Innenwandung mit einer zweiten radial umlaufenden Dichtfläche (35) für die dichtende Aufnahme einer Heizdüse (3) mit einem an der zweiten Dichtfläche (35) anliegenden Dichtungsring (21) versehen ist.

16. Schneidbrenner nach einem der vorhergehenden Ansprüche, **dadurch gekennzeichnet, dass** die Oberfläche der Schneiddüse (2) und/oder die Oberfläche der Heizdüse (3) eine Hartstoffschicht aufweist.

17. Verwendung eines Schneidbrenners nach einem der vorhergehenden Ansprüche mit einem Düsensystem für langsam verbrennende und für schnell verbrennende Gase, **gekennzeichnet durch** die stromabseitig der Stützfläche (16) zylinderförmig ausgebildete Heizdüse (3) und mehrere auswechselbare, jeweils für ein Brenngas ausgelegte, stromabseitig der Auflagefläche (5) zylinderförmig ausgebildete Schneiddüsen (2a; 2b), wobei die Schneiddüsen (2a; 2b) zwischen oberem Ende und Auflagefläche (5) einen oberen Außenzylinder (6) gleicher Länge, und zwischen Auflagefläche (5) und Düsenaustritt (13) einen unteren Außenzylinder (7) mit einer auf das jeweilige Brenngas abgestimmten Teillänge aufweisen, derart, dass sich bei auf der Stützfläche (16) aufliegender Auflagefläche (5) ein in Abhängigkeit vom jeweiligen Brenngas vorgegebener axialer Abstand (50) zwischen dem Düsenaustritt (13) der Schneiddüse (2) und dem Düsenaustritt (14) der Heizdüse (3) einstellt.

18. Verwendung nach Anspruch 17, **dadurch gekennzeichnet, dass** die Teillänge des unteren Außenzylinders (7) zwischen 6 mm und 10 mm beträgt, dass die Länge des oberen Außenzylinders (6) im Bereich zwischen 25 mm und 30 mm liegt, und dass die Teillänge des unteren Außenzylinders (7) in Abhängigkeit vom jeweiligen Brenngas und/oder dem Leistungsbereich derart gewählt wird, dass sich bei auf der Stützfläche (16) aufliegender Auflagefläche (5) ein axialer Abstand (50) zwischen dem Düsenaustritt (13) der Schneiddüse (2) und dem Düsenaustritt (15) der Heizdüse (3) im Bereich zwischen 0 mm und 3 mm ergibt.

## Claims

1. A flame cutter comprising a burner head (1) which includes a central axis (15) and has connected thereto a metallic cutting nozzle (2), including an axial cutting oxygen line, which is encompassed in the form of a cap by a heating nozzle (3) having an axial through-bore (17), the cutting nozzle having an outer covering provided with circumferentially distributed longitudinal slots (8) extending from the lower downstream end of the cutting nozzle over a cross-sectional enlargement which is provided upstream thereof and forms a radially surrounding bearing surface (5), and wherein the heating nozzle is provided in the area between its upper upstream end and its nozzle exit (13) with a cross-sectional constriction which forms a radially surrounding upstream support surface (16) and on which the cutting nozzle abuts with its bearing surface (5), wherein the outer covering of the cutting nozzle (2) is configured as a lower outer cylinder (7) downstream of the bearing surface (5) and the through bore (17) of the heating nozzle (3) is cylindrical downstream of the support surface (16) and is configured as a radial guide for the lower outer cylinder (7), wherein the bearing surface (5) comprises a radially surrounding edge (25) which abuts on the support surface (16), **characterized in that** the surrounding edge (25) is formed as an outer terminal edge of a bearing surface (5) extending in a direction perpendicular to the central axis (15).

2. The flame cutter according to claim 1, **characterized in that** the cutting nozzle (2) is provided with a funnel-shaped inlet (26) for the cutting oxygen line (11).

3. The flame cutter according to claim 1 or 2, **characterized in that** the outer covering of the cutting nozzle (2) is formed upstream of the bearing surface (5) as an upper outer cylinder (6) having a cylindrical covering surface which, provided with a sealing ring (9), sealingly abuts on a cutting-nozzle receiving means (30) of the burner head (1) into which the cutting nozzle (2) projects.

4. The flame cutter according to claim 3, **characterized in that** the cutting nozzle (2) is held in the cutting-nozzle receiving means (30) with an axial play.

5. The flame cutter according to any one of the preceding claims, **characterized in that** the cutting nozzle (2) is formed on its upper end with an outer edge (10) rounded on the face.

6. The flame cutter according to any one of the preceding claims, **characterized in that** the distance between the support surface (16) and the lower end of the heating nozzle (3) is between 6 mm and 10 mm.

7. The flame cutter according to any one of the preceding claims, **characterized in that** the cutting nozzle consists of a metal body which in the area of the abutting sealing ring (9) is provided with a ceramic layer.

8. The flame cutter according to claim 7, **characterized in that** the ceramic layer has a thickness in the range between 5 µm and 25 µm and is formed by way of coating.

9. The flame cutter according to any one of the preceding claims, **characterized in that** the heating nozzle (3) comprises an outer covering which is provided on the upper end with a sealing ring (21) which sealingly abuts on a heating-nozzle receiving means (33) which is formed in the burner head (1) and into which the heating nozzle (3) projects, wherein the outer covering of the heating nozzle (3) is provided downstream of the sealing ring (21) with an outer collar (22) which with an upstream ring surface abuts on a ring surface (36) of the burner head (1) at the face side.

10. The flame cutter according to claim 9, **characterized in that** the heating nozzle (3) is detachably fixed to the burner head (1) by means of a coupling (4; 61) acting on the outer covering of the heating nozzle (3), the coupling (4; 61) comprising an inner through-bore with a radial cross-sectional constriction (42) that grips under the outer collar (22) of the heating nozzle (3).

11. The flame cutter according to claim 9 or 10, **characterized in that** the outer covering of the heating nozzle (3) is provided with a lower sealing ring (38) abutting downstream on the outer collar (22).

12. The flame cutter according to any one of claims 10 to 11, **characterized in that** the outer covering of the heating nozzle (3) is provided with a surrounding outer groove (23) with an O-ring (29) inserted therein, which engages into an inner groove provided downstream of the cross-sectional constriction (42) in the inner bore of the coupling (4; 61).

13. The flame cutter according to any one of the preceding claims, **characterized in that** the cutting-nozzle receiving means (30) is coaxially encompassed by a heating-nozzle receiving means (33) shaped as an annular gap, in which the upper end of the heating nozzle (3) is received sealingly to the outside.

14. The flame cutter according to claim 13, **characterized in that** the cutting-nozzle receiving means (30) comprises an inner wall with an internal thread (31) and a first radially surrounding metallic sealing surface for sealingly receiving a cutting nozzle which is provided with an external thread and abuts on the first sealing surface, and that the inner wall is provided with a second radially surrounding sealing surface (32) for sealingly receiving a cutting nozzle (2) with a sealing ring (9) abutting on the second sealing surface.

15. The flame cutter according to claim 12 or 13, **characterized in that** the heating-nozzle receiving means (33) comprises an inner wall with an internal thread (34) and a first radial metallic sealing surface for sealingly receiving a heating nozzle which is provided with an external thread and abuts on the first sealing surface, and that the inner wall is provided with a radially surrounding sealing surface (35) for sealingly receiving a heating nozzle (3) with a sealing ring (32) abutting on the second sealing surface (35).

16. The flame cutter according to any one of the preceding claims, **characterized in that** the surface of the cutting nozzle (2) and/or the surface of the heating nozzle (3) has a hard-material layer.

17. Use of a flame cutter according to any one of the preceding claims with a nozzle system for slowly combustible and quickly combustible gases, **characterized by** a heating nozzle (3) which is cylindrically shaped downstream of the support surface (16) and a plurality of exchangeable cutting nozzles (2a; 2b) which are designed for a respective combustion gas and cylindrically shaped downstream of the bearing surface (5), wherein the cutting nozzles (2a, 3b) between upper end and bearing surface (5) have an upper outer cylinder (6) of the same length and a lower outer cylinder (7) between bearing surface (5) and nozzle exit (13) with a partial length matching the respective combustion gas, in such a manner that, when the bearing surface (5) is abutting on the support surface (16), an axial distance (50) which is predetermined in response to the respective combustion gas is set between the nozzle exit (13) of the cutting nozzle (2) and the nozzle exit (14) of the heating nozzle (3).

18. Use according to claim 17, **characterized in that** the partial length of the lower outer cylinder (7) is between 6 mm and 10 mm, that the length of the upper outer cylinder (6) is in the range between 25 mm and 30 mm, and that the partial length of the lower outer cylinder (7) is chosen in response to the respective combustion gas and/or the performance range such that, when the bearing surface (5) is abutting on the support surface (16), an axial distance (50) is obtained between the nozzle exit (13) of the cutting nozzle (2) and the nozzle exit (15) of the heating nozzle (3) in the range between 0 mm and 3 mm.

## Revendications

1. Chalumeau coupeur avec une tête de chalumeau présentant un axe médian (15), tête á laquelle est reliée une buse de coupe métallique (21) par une conduite d'oxygène de coupage axiale qui est entourée comme un capuchon par une buse de chauffage (3) présentant un perçage continu axial (17), la buse de coupe présentant une enveloppe externe qui est munie de fentes longitudinales (8) réparties sur l'a périphérie qui s'étendent depuis l'extrémité inférieure aval de la buse de coupe au-dessus d'un élargissement de section transversale formant une surface d'application radiale (5) prévue en amont de cette buse et la buse de chauffage étant munie dans la zone entre son extrémité supérieure amont et sa sortie de buse (13) d'un rétrécissement de section transversale formant une surface d'appuie (16) amont radiale circulaire, rétrécissement sur lequel s'applique la buse de coupe par sa surface d'application (5), l'enveloppe externe de la buse de coupe (2) étant réalisée en aval de la surface d'application (5) comme un cylindre externe inférieur (7) et le perçage continu (17) de la buse de chauffage (3) étant réalisé en aval de la surface d'appui (16) en forme de cylindre et comme guidage radial pour le cylindre externe (7), la surface d'application (5) présentant un bord circulaire radial (25) qui s'applique sur la surface d'appui (16), **caractérisé en ce que** le bord circulaire (25) est formé comme bord de fermeture d'une surface d'application (5) s'étendant perpendiculairement á l'axe médian (15).

2. Chalumeau coupeur selon la revendication 1, **caractérisé en ce que** la buse de coupe (2) est munie d'une entrée en forme d'entonnoir (26) pour la conduite d'oxygène de coupage (11).

3. Chalumeau coupeur selon la revendication 1 ou 2, **caractérisé en ce que** l'enveloppe externe de la buse de coupe (2) est réalisée en amont de la surface d'application (5) comme cylindre externe supérieur (6) dont la surface d'enveloppe cylindrique est munie d'une bague d'étanchéité (9) et s'applique de manière étanche sur un logement de buse de coupe (30) de la tête de chalumeau (1), logement dans lequel s'engage la buse de coupe (2).

4. Chalumeau coupeur selon la revendication 3, **caractérisé en ce que** la buse de coupe (2) est maintenue dans le logement de buse de coupe (30) avec un jeu axial.

5. Chalumeau coupeur selon l'une des revendications précédentes, **caractérisé en ce que** la buse de coupe (2) est réalisée sur son extrémité supérieure avec un bord externe (10) arrondi en face avant.

6. Chalumeau coupeur selon l'une des revendications précédentes, **caractérisé en ce que** la distance entre la surface d'appui (16) et l'extrémité inférieure de la buse de chauffage (3) est comprise entre 6 mm et 10 mm.

7. Chalumeau coupeur selon l'une des revendications précédentes, **caractérisé en ce que** la buse de coupe se compose d'un corps métallique qui est muni d'une couche de céramique dans la zone de la bague d'étanchéité (9) appliquée.

8. Chalumeau coupeur selon la revendication 7, **caractérisé en ce que** la couche de céramique présente une épaisseur comprise entre 5 µm et 25 µm.

9. Chalumeau coupeur selon l'une des revendications précédentes, **caractérisé en ce que** la buse de chauffage (3) présente une enveloppe externe qui est munie sur l'extrémité supérieure d'une bague d'étanchéité (21) qui s'applique de manière étanche sur un logement de buse de chauffage (33) ménagé dans la tête de chalumeau (1) et dans laquelle s'engage la buse de chauffage (3), l'enveloppe externe de la buse de chauffage (3) étant munie en aval d'une bague d'étanchéité (21) d'une collerette externe (22) qui s'applique par une surface annulaire amont contre une surface annulaire avant (36) de la tête de chalumeau (1).

10. Chalumeau coupeur selon la revendication 9, **caractérisé en ce que** la buse de chauffage (3) est fixée de manière amovible sur la tête de chalumeau (1) au moyen d'un accouplement (4; 61) s'appliquant contre l'enveloppe externe de la buse de chauffage (3), l'accouplement (4; 61) présentant un perçage interne de passage avec un rétrécissement radial de section transversale (42) qui entoure par le bas la collerette externe (22) de la buse de chauffage (3).

11. Chalumeau coupeur selon la revendication 9 ou 10, **caractérisé en ce que** l'enveloppe externe de la buse de chauffage (3) est munie d'une bague d'étanchéité (38) inférieure s'appliquant en aval contre la collerette externe (22).

12. Chalumeau coupeur selon l'une des revendications 10 à 11, **caractérisé en ce que** l'enveloppe externe de la buse de chauffage (3) est munie d'une rainure externe circulaire (23) avec un joint torique inséré (29), qui s'engage dans une rainure interne prévue en aval du rétrécissement de section transversale (42) dans le perçage interne de l'accouplement (4; 61).

13. Chalumeau coupeur selon l'une des revendications précédentes, **caractérisé en ce que** le logement de buse de chauffage (30) est entouré coaxialement par un logement de buse de chauffage (33) en forme de fente annulaire, dans lequel est logée de manière étanche vers l'extérieur l'extrémité supérieure de la buse de chauffage (3).

14. Chalumeau coupeur selon la revendication 13, **caractérisé en ce que** le logement de buse de coupe (30) présente une paroi interne avec un filet interne (31) et une première surface d'étanchéité métallique circulaire radiale pour le logement étanche d'une buse de coupe munie d'un filet externe et appliqué sur la première surface d'étanchéité et **en ce que** la paroi interne est munie d'une seconde surface d'étanchéité radiale circulaire (32) pour le logement étanche d'une buse de coupe (2) avec une bague d'étanchéité (9) appliquée contre la seconde surface d'étanchéité.

15. Chalumeau coupeur selon la revendication 12 ou 13, **caractérisé en ce que** le logement de buse de chauffage (33) présente une paroi interne avec un filet interne (34) et une première surface d'étanchéité métallique circulaire radiale pour le logement étanche d'une buse de chauffage munie d'un filet externe et appliquée sur la première surface d'étanchéité et **en ce que** la paroi interne est munie d'une seconde surface d'étanchéité radiale circulaire (35) pour le logement étanche d'une buse de chauffage (3) avec une bague d'étanchéité (21) appliquée contre la seconde surface d'étanchéité (35).

16. Chalumeau coupeur selon l'une des revendications précédentes, **caractérisé en ce que** la surface de la buse de coupe (2) et/ou la surface de la buse de chauffage (3) présente une couche de matériau dur.

17. Utilisation d'un chalumeau coupeur selon l'une des revendications précédentes avec un système de buse pour des gaz à combustion rapide et lente, **caractérisée par** la buse de chauffage (3) cylindrique en aval de la surface d'appui (16) et plusieurs buses de coupe (2a; 2b) de forme cylindrique interchangeable en aval de la surface d'application (5) conçue pour un gaz de combustion, les buses de coupe (2a, 2b) présentant entre l'extrémité supérieure et la surface d'application (5) un cylindre externe supérieur (6) de même longueur et entre la surface d'application (5) et la sortie de buse (13) un cylindre externe inférieur (7) avec une longueur partielle adaptée au gaz respectif de sorte que quand la surface d'application (5) est appliquée sur la surface d'appui (16), il en résulte une distance axiale prédéterminée en fonction du gaz de combustion respectif entre la sortie de buse (13) de la buse de coupe (2) et la sortie de buse (14) de la buse de chauffage (3).

18. Utilisation selon la revendication 17, **caractérisée en ce que** la longueur partielle du cylindre externe inférieur (7) est comprise entre 6 mm et 10 mm, **en ce que** la longueur du cylindre externe supérieur (6) est comprise entre 25 mm et 30 mm et **en ce que** la longueur partielle du cylindre inférieur externe (7) est sélectionnée en fonction du gaz de combustion respectif et/ou de la plage de puissance de sorte que quand la surface d'application (5) est appliquée sur la surface d'appui (16), il en résulte une distance axiale (50) entre la sortie de buse (13) de la buse de coupe (2) et la sortie de buse (15) de la buse de chauffage (3) comprise entre 0 mm et 3 mm.
